# EUROPÄISCHE PATENTSCHRIFT

(11) **EP 2 660 473 B1**
(45) Veröffentlichungstag und Bekanntmachung des Hinweises auf die Patenterteilung: **23.11.2016**
(21) Anmeldenummer: 12166789.3
(22) Anmeldetag: 04.05.2012
(51) Int. Cl.: F04D 7/04, F04D 29/16

(54) **Schmutzwasserpumpe**
Waste water pump
Pompe à eaux usées

(43) Veröffentlichungstag der Anmeldung: 06.11.2013
(73) Patentinhaber: Grundfos Holding A/S, 8850 Bjerringbro (DK)
(72) Erfinder: Fredslund Hansen, Benny, 8920 Randers NV (DK); Henning, Poul Johannes, 8830 Tjele (DK)
(74) Vertreter: Patentanwälte Vollmann & Hemmer

(56) Entgegenhaltungen:
- DE-A1- 19 960 160
- US-A- 4 472 109

## Beschreibung

Die Erfindung betrifft eine Schmutzwasserpumpe mit den im Oberbegriff des Anspruchs 1 angegebenen Merkmalen.

Schmutzwasserpumpen, welche insbesondere als Tauchpumpen ausgebildet sein können, dienen zum Abpumpen von Schmutz- bzw. Abwasser, wobei derartige Abwässer häufig mit Feststoffen versetzt sind. Diese Pumpen sind in der Regel mit einem Einkanal- oder einem Mehrkanallaufrad zum Fördern des Abwassers ausgestattet. Solche Pumpen sind beispielsweise aus EP 1 300 594 B1 und WO 2011/079892 bekannt.

Die in den Abwässern enthaltenden Feststoffe können zu einem Blockieren des Laufrades führen. Insbesondere ist es problematisch, dass sich diese Feststoffe in einem Radseitenraum an der Außenseite des Laufrades ansammeln können und dann zu einem Blockieren des Laufrades führen können.

Aus GB 2 310 252 ist eine Pumpe bekannt, bei welcher im Dichtspalt am Saugmund des Laufrades ein Gewinde ausgebildet ist, durch welches Verunreinigungen aus dem Spalt herausbewegt werden sollen. Jedoch kann auch mit dieser Ausgestaltung ein Festsetzen von Verunreinigungen im Radseitenraum nicht sicher verhindert werden, weil zwischen Druckseite und Saugseite ein zu großer Druckunterschied herrscht.

DE 199 60 160 A1 offenbart eine Pumpe mit einem Laufrad, die einen Saugmund mit einer umgebenden radialgerichteten Dichtfläche aufweist. Diese Dichtfläche liegt an einer stationären Dichtung an, wobei die Dichtung sich über radial außen gelegene Stege an einem umgebenden Gehäuse abstützt.

Es ist Aufgabe der Erfindung, eine verbesserte Schmutzwasserpumpe bereitzustellen, bei welcher die Gefahr eines Blockierens des Laufrades durch Verunreinigungen weiter verringert ist.

Diese Aufgabe wird durch eine Schmutzwasserpumpe mit den in Anspruch 1 angegebenen Merkmalen gelöst. Bevorzugte Ausführungsformen ergeben sich aus den Unteransprüchen, der nachfolgenden Beschreibung sowie den beigefügten Figuren.

Die erfindungsgemäße Schmutzwasserpumpe weist zumindest ein Laufrad, vorzugsweise nur ein Laufrad, auf. Das Laufrad wird in bekannter Weise über einen Antriebsmotor drehend angetrieben. Dabei kann der Antriebsmotor, vorzugsweise ein Elektromotor, mit der Schmutzwasserpumpe zu einem Pumpenaggregat integriert sein, insbesondere in Form eines Tauchpumpenaggregates. Das Laufrad weist einen zentralen Saugmund auf, durch welchen das zu fördernde Wasser angesaugt wird. Dabei ist die erfindungsgemäße Schmutzwasserpumpe nicht unbedingt auf das Fördern von Wasser im eigentlichen Sinne beschränkt. Die erfindungsgemäße Schmutzwasserpumpe könnte auch zur Förderung anderer Flüssigkeiten Verwendung finden.

Der Saugmund ist von einer ringförmigen Dichtfläche umgeben. Dabei ist die Dichtfläche vorzugsweise im Wesentlichen zylindrisch oder konisch ausgebildet. Die Dichtfläche ist an einer stationären Dichtung, welche in einem umgebenden Pumpengehäuse oder Spiralgehäuse gehalten ist, dichtend in Anlage.

Erfindungsgemäß ist in der Dichtfläche zumindest eine Nut ausgebildet, welche sich über den Anlagebereich der Dichtung an der Dichtfläche hinaus erstreckt. Dabei erstreckt sich die Nut vorzugsweise mit ihren beiden entgegengesetzten Längsenden über den Anlagebereich der Dichtung hinaus. Die Nut ist mit einem ersten Ende, d. h. Längsende, mit dem Radseitenraum und mit einem zweiten entgegengesetzten Ende bzw. Längsende mit der Saugseite des Laufrades in Verbindung. Der Radseitenraum ist derjenige Bereich im Inneren des Pumpen- bzw. Spirolgehäuses, welcher das Laufrad im Bereich der dem Saugmund abgewandten Seite der Dichtung bzw. Dichtfläche umgibt. Der Radseitenraum liegt somit zwischen der Saugseite und der Druckseite des Laufrades in dessen Umfangsbereich und bildet so einen Zwischendruckraum, in welchem üblicherweise ein geringerer Druck als im Druckraum des Spiralgehäuses, d. h. im Austrittsbereich des Laufrades, und ein höherer Druck als an der Saugseite des Laufrades herrscht. In diesem Raum besteht die besondere Gefahr, dass sich Feststoffe bzw. Verunreinigungen ansammeln können und dann zu einem Blockieren des Laufrades führen. Durch die zumindest eine Nut, welche diesen Radseitenraum mit der Saugseite des Laufrades durch den Dichtspalt zwischen Dichtfläche und Dichtung hindurch verbindet, wird es möglich, dass derartige Feststoffe bzw. Verunreinigungen durch die Nut hindurch wieder der Saugseite des Laufrades zugeführt werden und so aus dem Radseitenraum entfernt werden.

Bevorzugt ist, dass in der Dichtfläche eine oder mehrere in derselben Weise ausgebildete Nuten vorhanden sind. Dabei sind die Nuten unabhängig voneinander ausgebildet, d. h. sie stehen nicht miteinander in Verbindung und jede Nut weist ein Ende auf, welches zum Radseitenraum hin geöffnet ist und ein entgegengesetztes Ende, welches zur Saugseite des Laufrades hin geöffnet ist. Beispielsweise können zwei derartige Nuten in der Dichtfläche ausgebildet sein. Die Dichtfläche kann an dem Laufrad selber ausgebildet sein oder an einem mit dem Laufrad verbundenen Bauteil ausgebildet sein. So kann die Dichtfläche beispielsweise an einem Verschleißring gelegen sein, welcher mit dem Laufrad verbunden ist, insbesondere austauschbar mit dem Laufrad verbunden ist.

Erfindungsgemäß sind darüber hinaus in dem an die Dichtung angrenzenden Radseitenraum Mittel zum Erzeugen von Turbulenzen angeordnet. Diese Mittel zum Erzeugen von Turbulenzen bewirken, dass die Flüssigkeit bzw. das Wasser im Radseitenraum mit den enthaltenen Verunreinigungen oder Feststoffen in Bewegung gehalten wird, d. h. verwirbelt wird. Dadurch wird erreicht, dass sich die Feststoffe bzw. Verunreinigungen nicht anlagern oder verklumpen, sondern vielmehr einzeln bzw. in kleinen Mengen gemeinsam mit der Flüssigkeit in die beschriebenen Nuten eintreten können, um durch die Druckdifferenz zwischen Radseitenraum und Saugseite wieder der Saugseite des Laufrades zugeführt zu werden. Die Mittel zum Erzeugen von Turbulenzen verbessern somit die Abfuhr von Feststoffen aus dem Radseitenraum und verhindern insbesondere deren Ansammlung bzw. Anlagerung, welche eine Abfuhr bzw. Durchtritt durch die beschriebenen Nuten nicht mehr ermöglichen würden. Dies ist wichtig, da die Nuten, um die Dichteigenschaft zwischen Dichtung und Dichtfläche nicht übermäßig zu beeinträchtigen, nicht beliebig groß ausgebildet werden können. Vorzugsweise haben die Nuten eine Breite zwischen 1 und 8 mm, vorzugsweise zwischen 2 und 5 mm, und eine Tiefe zwischen 0,5 und 3 mm, weiter bevorzugt zwischen 1 und 2 mm.

Zum Erzeugen der Turbulenzen im Radseitenraum können verschiedene Mittel Verwendung finden. Insbesondere können Vorsprünge und / oder Vertiefungen in den an den Radseitenraum angrenzenden Wandungen des Pumpengehäuses ausgebildet sein. Alternativ oder zusätzlich könnten auch Vorsprünge und / oder Vertiefungen in der an den Radseitenraum angrenzenden Außenfläche des Laufrades vorhanden sein.

Die Mittel zum Erzeugen von Turbulenzen sind besonders bevorzugt an der Dichtung ausgebildet. Dies ermöglicht eine besonders günstige Fertigung, da keine zusätzlichen Bauteile erforderlich sind, sondern lediglich die Dichtung entsprechend ausgebildet werden muss und mit Einsetzen der Dichtung in ein umgebendes Pumpen- bzw. Spiralgehäuse auch gleich die Mittel zum Erzeugen von Turbulenzen in den Radseitenraum eingebracht werden.

Auch die an der Dichtung ausgebildeten Mittel zum Erzeugen von Turbulenzen können als Vorsprünge und / oder Vertiefungen ausgebildet sein. Die Mittel zum Erzeugen der Turbulenzen können ausschließlich an der Dichtung ausgebildet sein. Alternativ ist es auch möglich, dass derartige Mittel zum Erzeugen von Turbulenzen mit weiteren Mittel zum Erzeugen von Turbulenzen an einer dem Radseitenraum zugewandten Wandung des Pumpengehäuses oder des Laufrades zusammenwirken.

Besonders bevorzugt ist die Dichtung an einer dem Radseitenraum zugewandten Seite mit einer strukturierten oder wellenförmigen Oberfläche versehen. Durch die Struktur oder Wellenform der Oberfläche werden in dem Radseitenraum Turbulenzen erzeugt. Die Struktur kann beispielsweise in Form von Erhöhungen oder Vertiefungen an der Oberfläche der Dichtung gebildet sein. Der Radseitenraum wird an einer Seite von der Außenseite des Laufrades begrenzt. Durch die Rotation des Laufrades wird in der Flüssigkeit in dem Radseitenraum ebenfalls eine Bewegung in Umfangsrichtung erzeugt. Wenn die Flüssigkeit nun die strukturierte bzw. wellenförmige Oberfläche der Dichtung überströmt, werden so Turbulenzen in dem Radseitenraum erzeugt, welche zu einer Verwirbelung bzw. Verteilung von Feststoffen und Verunreinigungen führen und ein Ansammeln bzw. Verklumpen dieser Feststoffe und Verunreinigungen verhindern. Die Struktur an der Oberfläche der Dichtung kann dabei eine gleichmäßige oder auch eine ungleichmäßig über den Umfang verteilte Formgebung oder Wellenform sein, um die gewünschten Turbulenzen zu erzeugen. Die Höhe der Wellen, d. h. der Abstand zwischen Wellental und Wellenberg, wird so gewählt, dass die gewünschten Turbulenzen und Verwirbelungen erreicht werden. Die Höhe dieser Wellen kann zwischen 0 und 10 mm liegen. Bevorzugt sind mehrere Wellenberge, beispielsweise acht Wellenberge, über den Umfang verteilt angeordnet. Es sind jedoch auch andere Zahlen von Wellen denkbar. Die Wellenform weist vorzugsweise insgesamt gerundete bzw. fließende Kanten auf, schließt jedoch grundsätzlich auch eine eckige Wellenform ein.

Gemäß einer weiteren bevorzugten Ausgestaltung weisen die Wellen ihre maximale Höhe am Innenumfang der Dichtung auf und flachen zum Außenumfang hin ab, d. h. die Wellenberge und / oder die Wellentäler erstrecken sich zum Außenumfang hin geneigt, beispielsweise in einem Winkel zwischen 6 und 12°, weiter bevorzugt zwischen 8 und 10° zu einer Querschnittsebene, welche sich normal zur Drehachse des Laufrades erstreckt.

Der Dichtspalt zwischen der Dichtung und der Dichtfläche beträgt vorzugsweise weniger als 1 mm, weiter bevorzugt weniger als 0,75 mm. Die Dichtung ist vorzugsweise aus einem Elastomer, beispielsweise Nitrilkautschuk gefertigt. In einem solchen Material lässt sich die wellenförmige Oberfläche sehr leicht ausbilden. Die gesamte Dichtung kann mit der strukturierten bzw. wellenförmigen Oberfläche beispielsweise im Spritzguss gefertigt werden. So kann die wellenförmige Oberfläche sehr leicht ausgebildet werden.

Die Dichtfläche ist bevorzugt an einer Außenumfangsfläche des Laufrades bzw. des Saugmundes des Laufrades ausgebildet und wird außenumfänglich von der Dichtung umgeben. Der Dichtspalt zwischen der Dichtung und der Dichtfläche ist somit vorzugsweise im Wesentlichen zylindrisch, gegebenenfalls konisch ausgebildet und erstreckt sich quer zu einer die Drehachse rechtwinklig schneidenden Querschnittsebene. Die Dichtfläche und die Dichtung liegen damit einander bevorzugt radial gegenüber, wobei die Dichtfläche radial innen gelegen ist und die Dichtung radial außen gelegen ist. D. h. die Dichtfläche ist der Drehachse abgewandt, während die Oberfläche der Dichtung, welche an der Dichtfläche anliegt, der Drehachse zugewandt ist.

Die zumindest eine Nut in der Dichtfläche erstreckt sich zweckmäßigerweise in Drehrichtung des Laufrades. D. h. die Nut erstreckt sich geneigt zu einer Querschnittsebene, wobei sich die Querschnittsebene normal zur Drehachse des Laufrades erstreckt. Gleichzeitig ist die Nut so geneigt, dass sie sich nicht parallel zur Drehachse erstreckt. Besonders bevorzugt ist die Nut in einem Winkel zwischen 5 und 20°, bevorzugt zwischen 6 und 10° bezüglich der genannten Querschnittsebene geneigt. Dabei erstreckt sich die Nut bevorzugt so, dass das in Umfangsrichtung vordere Ende der Nut dem Radseitenraum zugewandt ist. Aufgrund dieser Neigung der Nut und der Druckdifferenz zwischen Radseitenraum und Saugseite des Laufrades bewegen sich Verunreinigungen bzw. Feststoffe aus dem Radseitenraum durch die Nut zur Saugseite des Laufrades und wieder in den Saugmund des Laufrades hinein.

Besonders bevorzugt erstreckt sich die Nut nicht vollumfänglich um das Laufrad herum, sondern lediglich in einem umfänglichen Teilbereich der Dichtfläche. Auf diese Weise wird ein relativ kurzer Weg vom Radseitenraum zur Saugseite des Laufrades durch die Nut hindurch geschaffen, welcher den Transport von Feststoffen zur Saugseite des Laufrades hin begünstigt. Darüber hinaus kann die Nut so größer ausgebildet werden.

Gemäß einer weiteren bevorzugten Ausführungsform der Erfindung sind darüber hinaus Mittel zum Zerteilen von Feststoffen, insbesondere von Fasern, vorgesehen. Diese sind bevorzugt in einem Ringspalt, welcher den Radseitenraum mit einem das Laufrad umgebenden Spiral- bzw. Druckraum verbindet, angeordnet bzw. ausgebildet. Dadurch wird erreicht, dass Feststoffe bzw. Fasern, bevor sie aus dem Druck- bzw. Spiralraum in den Radseitenraum eintreten, zunächst zerkleinert werden. Diese zerkleinerten Feststoffe werden dann durch die Mittel zum Erzeugen von Turbulenzen im Radseitenraum in Bewegung gehalten, so dass ein Ansammeln bzw. Verklumpen dieser Feststoffe in Teilen des Radseitenraumes verhindert wird und die Feststoffe mit Flüssigkeit durch die Nuten in der Dichtfläche hindurch wieder zur Saugseite des Laufrades gefördert werden können.

Der Ringspalt bildet bevorzugt den unteren Ringspalt des Laufrades, welcher den Druckraum des Laufrades nach unten hin, d. h. zum Saugmund und dem Radseitenraum hin abdichtet. Dieser Ringspalt kann als Labyrinthdichtung oder Teil einer Labyrinthdichtung ausgebildet sein oder fungieren.

Der Ringspalt ist bevorzugt zwischen einer äußeren Ringfläche am Umfang bzw. Außenumfang des Laufrades und einer radial gegenüberliegenden Innenumfangsfläche eines das Laufrad umgebenden Pumpen- bzw. Spiralgehäuses ausgebildet.

Das Mittel zum Zerteilen von Feststoffen wird weiter bevorzugt von zumindest einer in der Ringfläche radial nach innen gerichteten Ausnehmung ausgebildet. D. h. die äußere Ringfläche am Laufrad weist zumindest eine Ausnehmung auf, welche radial nach innen gerichtet ist und zum Außenumfang hin geöffnet ist. D. h. in der Ringfläche ist eine Vertiefung ausgebildet. Die Vertiefung ist vorzugsweise so geformt, dass sie über ihre axiale Erstreckung in Richtung der Längs- bzw. Drehachse einen konstanten Querschnitt aufweist. Die Form der Nut ist dabei bevorzugt im Wesentlichen zylindrisch, bevorzugt in Form eines halben Kreiszylinders, d. h. mit einem halbkreisförmigen Querschnitt ausgebildet.

Weiter bevorzugt sind in der Ringfläche mehrere radial nach innen gerichtete Ausnehmungen ausgebildet, welche vorzugsweise gleichmäßig über den Umfang verteilt sind. Die Ausnehmungen sind dabei in der zuvor beschriebenen Weise ausgebildet. So können beispielsweise vier derartige Ausnehmungen gleichmäßig verteilt über den Umfang angeordnet sein.

Darüber hinaus ist bevorzugt in der der Ringfläche gegenüberliegenden Innenumfangsfläche des Spiral- bzw. Pumpengehäuses eine radial nach außen gerichtete Ausnehmung ausgebildet. D. h. in dieser Innenumfangsfläche ist eine Vertiefung ausgebildet, welche zum Innenumfang hin geöffnet ist. Auch diese Ausnehmung weist über ihre axiale Erstreckung parallel zur Drehachse vorzugsweise einen konstanten Querschnitt auf. So ist die Ausnehmung ebenfalls bevorzugt zylindrisch, insbesondere in Form eines halben Kreiszylinders mit halbkreisförmigem Querschnitt ausgebildet. In der Innenumfangsfläche ist vorzugsweise lediglich eine solche Nut ausgebildet. Diese Nut ist dabei bevorzugt in einem Bereich des Spiralgehäuses gelegen, in welchem die Druckdifferenz zwischen dem Druckraum austrittseitig des Laufrades und dem Radseitenraum möglichst gering ist. Die Ausnehmung ist in der Innenumfangfläche daher bevorzugt im Bereich desjenigen Umfangsendes des Spiralraumes gelegen, welches einem Auslass abgewandt ist. Dies ist der Bereich, in dem in dem Spiralraum der geringste Druck herrscht, und somit die geringste Druckdifferenz zwischen dem Spiralraum, welcher die Austrittsseite des Laufrades außenumfänglich umgibt, und dem Radseitenraum. Auf diese Weise wird verhindert, dass durch diese Nut zusätzliche Verunreinigungen durch eine hohe Druckdifferenz in den Radseitenraum gedrückt werden.

Dadurch, dass die Nuten in der Innenumfangsfläche und der Ringfläche in gegenüberliegenden Flächen liegen, überstreichen diese Nuten sich bei Rotation des Laufrades im Inneren der Innenumfangsfläche und es wird eine Scherwirkung erzeugt, welche zum Zerteilen von Feststoffen, welche in den Ringspalt eintreten, führt.

Nachfolgend wird die Erfindung beispielhaft anhand der beigefügten Figuren beschrieben. In diesen zeigt:
- Fig. 1: eine teilweise geschnittene Gesamtansicht einer erfindungsgemäßen Schmutzwasserpumpe in Form eines Tauchpumpenaggregates,
- Fig. 2: eine Schnittansicht des Pumpengehäuses mit darin angeordnetem Laufrad,
- Fig. 3: eine Seitenansicht des Laufrades und der Dichtung,
- Fig. 4: eine perspektivische Ansicht des Laufrades mit der Dichtung,
- Fig. 5: eine Explosionsansicht des Laufrades mit der Dichtung,
- Fig. 6: einen Querschnitt durch das Pumpengehäuse mit eingesetztem Laufrad,
- Fig. 7: eine perspektivische Ansicht der Dichtung und
- Fig. 8: eine Schnittansicht der Dichtung.

Die gezeigte Schmutzwasserpumpe ist als Tauchpumpenaggregat ausgebildet mit einem elektrischen Antriebsmotor 2 und einem am unteren Ende des Antriebsmotors 2 angeordneten Pumpengehäuse 4. Das Pumpengehäuse 4 ist an seiner Unterseite mit einer zentralen Öffnung 6 versehen, welche die Eintrittsöffnung bzw. den Saugmund des Pumpenaggregates bildet. In seitlicher Richtung, radial zu der Drehachse X, erstreckt sich ein Druckstutzen 8, an welchen eine Auslassleitung angeschlossen wird. Im Inneren des als Spiralgehäuse ausgebildeten Pumpengehäuses 4 ist ein Laufrad 10 angeordnet, welches als einkanaliges Laufrad ausgebildet ist. Das Laufrad 10 weist an seiner Unterseite einen Saugmund 12 auf. Der Saugmund 12 ist von einer sich konzentrisch zur Drehachse X erstreckenden Dichtfläche 14 umgeben, welche am Außenumfang eines Verschleißringes 16 ausgebildet ist. Der Verschleißring 16 ist auf das gegossene Laufrad 10 an dessen Axialende aufgesetzt und kann bei Verschleiß ausgetauscht werden. Radial gegenüberliegend, den Verschleißring 16 konzentrisch umgebend, ist in dem Pumpengehäuse 4 die Öffnung 6 umgebend eine Dichtung in Form eines Dichtringes 18 angeordnet. Der Dichtring 18 liegt mit einem Innenumfang 19 in Form einer Dichtlippe an der Dichtfläche 14 dichtend an. Der Dichtring 18 ist aus einem Elastomermaterial gefertigt und weist zur Formstabilität einen Metallkern auf. Der Dichtring 18 ist austauschbar. Er dichtet über die Anlage an der Dichtfläche 14 den Saugbereich des Laufrades 10 gegenüber dem sich anschließenden Radseitenraum 20 ab. Der Radseitenraum 20 umgibt das an den Saugmund 12 angrenzende Axialende des Laufrades 10 und bildet einen Zwischendruckraum. Der Radseitenraum 20 liegt somit in axialer Richtung X zwischen Saugmund 12 und dem Austrittsbereich 22 des Laufrades 10. Der Austrittsbereich 22 des Laufrades 10 ist umfänglich von einem Druck- bzw. Spiralraum 24 umgeben, welcher mit dem Druckstutzen 8 in Verbindung steht. Der Spiralraum 24 wird von dem Radseitenraum 20 durch einen Ringspalt 26 getrennt.

Bei der hier gezeigten Schmutzwasserpumpe besteht das Problem, dass Festkörper bzw. Verunreinigungen aus dem Spiralraum 24 durch den Ringspalt 26 in den Radseitenraum 20 eintreten. Um Verunreinigungen zu ermöglichen, den Radseitenraum 20 wieder zu verlassen und somit eine Ansammlung von Feststoffen oder Verunreinigungen in dem Radseitenraum 20, welche zu einem Blockieren des Laufrades 10 führen könnten, zu verhindern, sind erfindungsgemäß mehrere Maßnahmen ergriffen. So ist zum einen der Verschleißring 16 an der Dichtfläche 14 mit zwei diametral gegenüberliegenden Nuten 28 versehen. Die Nuten 28 erstrecken sich in Umfangsrichtung geneigt über die Dichtflächen 14. Dabei sind die Nuten 28 so geneigt, dass sie sich geneigt zu einer zu der Drehachse X rechtwinkligen Querschnittsebene erstrecken. Ferner ist ein erstes Längsende 30 von dem entgegengesetzten zweiten Längsende 32 der Nut 28 in axialer Richtung X um ein Maß beabstandet, welches größer ist als der axiale Anlagebereich zwischen dem Innenumfang der Dichtung 18 und der Dichtfläche 14. Dabei ist die Nut 28 zum Außenumfang hin, d. h. der Dichtung 18 zugewandt, geöffnet. Auf diese Weise ist das erste Längsende 30 der Nut 28 zu dem Radseitenraum 20 geöffnet, während das zweite Längsende 32 zur Saugseite, d. h. zu der Öffnung 6 des Gehäuses 4 hin geöffnet ist. Die Nut 28 stellt somit eine Verbindung zwischen der Saugseite und dem Radseitenraum 20 her. Die Neigung der Nut 28 ist so gewählt, dass in Drehrichtung D das erste Längsende 30 das vordere Ende der Nut 28 ist. Bei Drehung des Laufrades 10 wird Flüssigkeit mit Feststoffen aus dem Radseitenraum 20 durch die Nuten 28 hindurch in den Saugbereich der Öffnung 6 des Pumpengehäuses 4 bewegt, so dass Feststoffe und Verunreinigungen aus dem Radseitenraum 20 hinausgeleitet werden. Dies erfolgt zum einen aufgrund der Neigung der Nut 28 in der genannten Richtung und die Drehung des Laufrades 10 und zum anderen durch die Druckdifferenz zwischen dem Radseitenraum 20 und dem Saugbereich des Laufrades 10. Der Druck im Radseitenraum 20 ist höher als der saugseitige Druck des Laufrades 10 und geringer als der ausgangsseitige Druck des Laufrades 10.

Eine zweite erfindungswesentliche Maßnahme ist die Anordnung von Mitteln zum Erzeugen von Turbulenzen im Inneren des Radseitenraumes 20. Die Mittel zum Erzeugen von Turbulenzen sind in diesem Beispiel eine wellenförmige axiale Oberfläche 34 des Dichtringes 18. Die axiale Oberfläche 34 des Dichtringes 18 begrenzt den Radseitenraum 20 an ihrem unteren Ende. Die Oberfläche 34 ist mit sich abwechselnden Wellentälern 36 und Wellenbergen 38 versehen. Die Wellentäler 36 und Wellenberge 38 sind gleichmäßig über den Umfang des Dichtringes 18 verteilt. Ferner sind die Wellentäler 36 so ausgebildet, dass sie sich ausgehend vom Außenumfang des Dichtringes 18 schräg zur Drehachse X erstrecken. D. h. die Wellentäler 36 und Wellenberge 38 weisen am Innenumfang der axialen Oberfläche 34 ihre maximale Höhe auf. D. h. der axiale Abstand zwischen Wellentälern 36 und Wellenbergen 38 ist am Innenumfang der Oberfläche 34 maximal. Am Außenumfang gibt es im Wesentlichen keine Wellenform. D. h. die Wellentäler 36 erstrecken sich ausgehend vom Außenumfang der Oberfläche 34 zum Innenumfang hin nach unten. Die Wellenberge 38 liegen in einer Ebene mit dem Außenumfang der Oberfläche 34.

Die Wellenform der Oberfläche 34 führt bei Drehung des Laufrades 10, welche zu einer Umfangsbewegung der Flüssigkeit in dem Radseitenraum 20 führt, zu Turbulenzen in dem Radseitenraum 20. Diese bewirken, dass Verunreinigungen und Feststoffe nicht verklumpen, sondern sich einzeln mit Flüssigkeit im Inneren des Radseitenraumes 20 verteilen. So können derartige Feststoffe und Verunreinigungen einzeln durch die Nuten 28 abgeführt werden, ohne sich in dem Radseitenraum 20 festzusetzen.

Eine dritte Maßnahme ist die Anordnung von Mitteln zum Zerkleinern von Feststoffen im Bereich des Ringspaltes 26 zwischen dem Spiralraum 24 und dem Radseitenraum 20. Die Mittel zum Zerkleinern von Feststoffen werden durch vier Ausnehmungen 40 gebildet, welche in einer Ringfläche 42 ausgebildet sind, welche den Ringspalt 26 an seinem Innenumfang begrenzt. Die Ringfläche 42 am Außenumfang des Laufrades 10 liegt einer Innenumfangsfläche 44 des Pumpengehäuses 4 radial gegenüber, so dass die Innenumfangsfläche 44 den Ringspalt 26 an seinem Außenumfang begrenzt. Die Ausnehmungen 40 sind radial nach innen gerichtet und weisen einen halbkreisförmigen Querschnitt auf. Dabei weisen die Ausnehmungen 40 über ihre axiale Länge parallel zur Drehachse X einen konstanten Querschnitt auf, so dass sie die Form eines halben Kreiszylinders haben. An der Innenumfangsfläche 44 ist darüber hinaus eine weitere Ausnehmung 46 angeordnet. Die Ausnehmung 46 ist radial nach außen gerichtet und zum Innenumfang der Innenumfangsfläche 44 hin geöffnet. Die eine Ausnehmung 46 ist so gelegen, dass die Ausnehmungen 40 die Ausnehmung 46 bei Rotation des Laufrades 10 überstreichen. So wird eine Scherwirkung zwischen den Ausnehmungen 40 und der Ausnehmung 46 erreicht, so dass Verunreinigungen, beispielsweise Feststoffe wie Fasern, zwischen den Ausnehmungen 40 und der Ausnehmung 46 durch Scherwirkung beim Durchtritt des Ringspaltes 26 zerkleinert werden, so dass die Feststoffe in zerkleinerter Form in den Radseitenraum 20 eintreten und dann aus diesem durch die Nuten 28 später wieder austreten können.

Die eine Ausnehmung 46 an der Innenumfangsfläche 44 ist in dem Bereich des Spiralraumes 20 angeordnet, an welchem die geringste Druckdifferenz zum Radseitenraum 20 herrscht. Dies ist im Bereich des Umfangsendes 48 des Druck- bzw. Spiralraumes 24, welches dem Auslass 50 mit dem Druckstutzen 8 in Umfangsrichtung abgewandt ist. D. h. die Ausnehmung 46 ist in Drehrichtung D des Laufrades 10 von dem Auslass 50 in diesem Beispiel um einen Winkel von etwa 45° beabstandet.

Durch die Zerkleinerung von Feststoffen mit Hilfe der Ausnehmungen 40 und 46 in dem Ringspalt 26 und die Erzeugung von Turbulenzen in dem Radseitenraum durch die gewellte Oberfläche 34 des Dichtringes 18 sowie die Anordnung der Nuten 28 an der Dichtfläche 14 kann eine optimierte Abfuhr von Feststoffen, welche in den Radseitenraum 20 eintreten, zum Saugbereich des Laufrades 10 gewährleistet und ein unerwünschtes Blockieren des Laufrades 10 durch Feststoffe in dem Radseitenraum 20 weitgehend verhindert werden.

### Bezugszeichenliste

- 2: - Antriebsmotor
- 4: - Pumpengehäuse
- 6: - Öffnung
- 8: - Druckstutzen
- 10: - Laufrad
- 12: - Saugmund
- 14: - Dichtfläche
- 16: - Verschleißring
- 18: - Dichtring
- 19: - Innenumfang
- 20: - Radseitenraum
- 22: - Austrittsbereich
- 24: - Spiralraum
- 26: - Ringspalt
- 28: - Nuten
- 30: - 1. Längsende der Nut 28
- 32: - 2. Längsende der Nut 28
- 34: - axiale Oberfläche des Dichtringes 18
- 36: - Wellentäler
- 38: - Wellenberge
- 40: - Ausnehmungen
- 42: - Ringfläche
- 44: - Innenumfangsfläche
- 46: - Ausnehmung
- 48: - Umfangsende
- 50: - Auslass
- X: - Drehachse
- D: - Drehrichtung

## Patentansprüche

1. Schmutzwasserpumpe mit einem Laufrad (10), welches einen Saugmund (12) mit einer diesen ringförmig umgebenden Dichtfläche (14) aufweist, welche an einer stationären Dichtung (18) in Anlage ist, **dadurch gekennzeichnet, dass** in der Dichtfläche (14) zumindest eine Nut (28) ausgebildet ist, welche sich über einen Anlagebereich der Dichtung (18) an der Dichtfläche (14) hinaus erstreckt und mit einem ersten Ende (30) mit einem Radseitenraum (20) und mit einem zweiten entgegengesetzten Ende (32) mit der Saugseite des Laufrades (10) in Verbindung steht und dass in dem an die Dichtung (18) angrenzenden Radseitenraum (20) Mittel (34) zum Erzeugen von Turbulenzen angeordnet sind.

2. Schmutzwasserpumpe nach Anspruch 1, **dadurch gekennzeichnet, dass** die Mittel (34) zum Erzeugen von Turbulenzen an der Dichtung (18) ausgebildet sind.

3. Schmutzwasserpumpe nach Anspruch 2, **dadurch gekennzeichnet, dass** die Dichtung (18) dem Radseitenraum (20) zugewandt mit einer strukturierten oder wellenförmigen Oberfläche (34) versehen ist.

4. Schmutzwasserpumpe nach Anspruch 3, **dadurch gekennzeichnet, dass** die Dichtung (18) ringförmig ausgebildet ist und die wellenförmige Oberfläche (34) an einer axialen Stirnseite der Dichtung (18) gelegen ist.

5. Schmutzwasserpumpe nach einem der vorangehenden Ansprüche, **dadurch gekennzeichnet, dass** die Dichtfläche (14) an einer Außenumfangsfläche des Laufrades (10) ausgebildet ist und außenumfänglich von der Dichtung (18) umgeben ist.

6. Schmutzwasserpumpe nach einem der vorangehenden Ansprüche, **dadurch gekennzeichnet, dass** die Dichtfläche (14) und die Dichtung (18) radial aneinander anliegen.

7. Schmutzwasserpumpe nach einem der vorangehenden Ansprüche, **dadurch gekennzeichnet, dass** sich die zumindest eine Nut (28) in Drehrichtung (D) des Laufrades (10) derart geneigt erstreckt, dass ihr in Drehrichtung (D) vorderes Ende (30) dem Radseitenraum (20) zugewandt ist.

8. Schmutzwasserpumpe nach einem der vorangehenden Ansprüche, **dadurch gekennzeichnet, dass** sich die Nut (28) nur in einem umfänglichen Teilbereich der Dichtfläche (14) erstreckt.

9. Schmutzwasserpumpe nach einem der vorangehenden Ansprüche, **dadurch gekennzeichnet, dass** in einem Ringspalt (26), welcher den Radseitenraum (20) mit einem das Laufrad (10) umgebenden Spiralraum (24) verbindet, Mittel (40, 46) zum Zerteilen von Feststoffen ausgebildet sind.

10. Schmutzwasserpumpe nach Anspruch 9, **dadurch gekennzeichnet, dass** der Ringspalt (26) zwischen einer äußeren Ringfläche (42) am Umfang des Laufrades (10) und einer radial gegenüberliegenden Innenumfangsfläche (44) eines das Laufrad (10) umgebenden Spiralgehäuses (4) ausgebildet ist.

11. Schmutzwasserpumpe nach Anspruch 10, **dadurch gekennzeichnet, dass** in der Ringfläche (42) zumindest eine radial nach innen gerichtete Ausnehmung (40) ausgebildet ist.

12. Schmutzwasserpumpe nach Anspruch 11, **dadurch gekennzeichnet, dass** in der Ringfläche (42) mehrere radial nach innen gerichtete Ausnehmungen (40) ausgebildet sind, welche vorzugsweise gleichmäßig über den Umfang verteilt sind.

13. Schmutzwasserpumpe nach einem der Ansprüche 10 bis 12, **dadurch gekennzeichnet, dass** in der der Ringfläche (42) gegenüberliegenden Innenumfangsfläche (44) eine radial nach außen gerichtete Ausnehmung (46) ausgebildet ist.

14. Schmutzwasserpumpe nach Anspruch 13, **dadurch gekennzeichnet, dass** die Ausnehmung (46) in der Innenumfangsfläche (44) des Spiralgehäuses (4) im Bereich desjenigen Umfangsendes (48) des Spiralraumes (24) gelegen ist, welches einem Auslass (50) abgewandt ist.

15. Schmutzwasserpumpe nach einem der Ansprüche 10 bis 14, **dadurch gekennzeichnet, dass** die Ausnehmung (44; 46) einen halbkreisförmigen Querschnitt aufweist.

## Claims

1. A waste water pump with an impeller (10) which comprises a suction port (12) with a sealing surface (14) which annularly surrounds this and which bears on a stationary seal (18), **characterised in that** at least one groove (28) is formed in the sealing surface (14) and extends beyond a bearing-contact region of the seal (18) on the sealing surface (14) and with a first end (30) is in connection with an impeller side chamber (20) and with a second opposite end (32) is in connection with the suction side of the impeller (10) and that means for producing turbulences are arranged in the impeller side chamber (20) adjacent the seal (18).

2. A waste water pump according to claim 1, **characterised in that** the means (34) for producing turbulences are formed on the seal (18).

3. A waste water pump according to claim 2, **characterised in that** the seal (18), facing the impeller side chamber (29), is provided with a structured or wave-like surface (34).

4. A waste water pump according to claim 3, **characterised in that** the seal (18) is designed in an annular manner and the wave-like surface (34) is situated on an axial end-side of the seal (18).

5. A waste water pump according to one of the preceding claims, **characterised in that** the sealing surface (14) is formed on an outer peripheral surface of the impeller (10) and is surrounded by the seal (18) on the outer periphery.

6. A waste water pump according to one of the preceding claims, **characterised in that** the sealing surface (14) and the seal (18) bear radially on one another.

7. A waste water pump according to one of the preceding claims, **characterised in that** the at least one groove (28) extends in the rotation direction (D) of the impeller (10), inclined in a manner such that its end (30) which is at the front in the rotation direction (D) faces the impeller side chamber (20).

8. A waste water pump according to one of the preceding claims, **characterised in that** the groove (28) only extends in a peripheral part-region of the sealing surface (14).

9. A waste water pump according to one of the preceding claims, **characterised in that** means (40, 46) for fragmenting solid matter are formed in an annular gap (26) which connects the impeller side chamber (20) to a spiral chamber (24) surrounding the impeller (10).

10. A waste water pump according to claim 9, **characterised in that** the annular gap (26) is formed between an outer annular surface (42) on the peripheral of the impeller (10) and a radially oppositely lying inner peripheral surface (44) of a spiral housing (4) surrounding the impeller (10).

11. A waste water pump according to claim 10, **characterised in that** at least one radially inwardly directed recess (40) is formed in the annular surface (42).

12. A waste water pump according to claim 11, **characterised in that** several radially inwardly directed recesses (40) are formed in the annular surface (42) and are preferably uniformly distributed over the periphery.

13. A waste water pump according to one of the claims 10 to 12, **characterised in that** a radially outwardly directed recess (46) is formed in the inner peripheral surface (44) which lies opposite the annular surface (42).

14. A waste water pump according to claim 13, **characterised in that** the recess (46) in the inner peripheral surface (44) of the spiral housing (4) is situated in the region of that peripheral end (48) of the spiral chamber (24) which is away from an outlet (50).

15. A waste water pump according to one of the claims 10 to 14, **characterised in that** the recess (44; 46) has a semicircular cross section.

## Revendications

1. Pompe à eaux usées comprenant une roue mobile (10) qui présente une embouchure d'aspiration (12) pourvue d'une surface d'étanchéité (14) qui entoure celle-ci de façon annulaire et est en appui contre un joint d'étanchéité (18) fixe, **caractérisée en ce qu'**est formée dans la surface d'étanchéité (14) au moins une rainure (28) qui s'étend au-delà d'une région d'appui du joint d'étanchéité (18) contre la surface d'étanchéité (14) et qui se trouve en relation, par une première extrémité (30), avec un espace latéral de roue (20), et par une seconde extrémité opposée (32) avec le côté aspiration de la roue mobile (10), et **en ce que** sont disposés dans l'espace latéral de roue (20) adjacent au joint d'étanchéité (18) des moyens (34) destinés à générer des turbulences.

2. Pompe à eaux usées selon la revendication 1, **caractérisée en ce que** les moyens (34) sont exécutés pour générer des turbulences au niveau du joint d'étanchéité (18).

3. Pompe à eaux usées selon la revendication 2, **caractérisée en ce que** le joint d'étanchéité (18) est pourvu, du côté orienté vers l'espace latéral de roue (20), d'une surface (34) structurée ou ondulée.

4. Pompe à eaux usées selon la revendication 3, **caractérisée en ce que** le joint d'étanchéité (18) est de forme annulaire et la surface ondulée (34) est située sur une face avant axiale du joint d'étanchéité (18).

5. Pompe à eaux usées selon l'une des revendications précédentes, **caractérisée en ce que** la surface d'étanchéité (14) est réalisée sur une surface périphérique extérieure de la roue mobile (10) et est entourée sur sa périphérie extérieure par le joint d'étanchéité (18).

6. Pompe à eaux usées selon l'une des revendications précédentes, **caractérisée en ce que** la surface d'étanchéité (14) et le joint d'étanchéité (18) sont en appui l'un contre l'autre radialement.

7. Pompe à eaux usées selon l'une des revendications précédentes, **caractérisée en ce que** la rainure (28), au moins au nombre de une, s'étend de manière inclinée dans le sens de rotation (D) de la roue mobile (10) de façon telle que son extrémité avant (30) dans le sens de rotation (D) est orientée vers l'espace latéral de roue (20).

8. Pompe à eaux usées selon l'une des revendications précédentes, **caractérisée en ce que** la rainure (28) s'étend uniquement dans une région partielle périphérique de la surface d'étanchéité (14).

9. Pompe à eaux usées selon l'une des revendications précédentes, **caractérisée en ce que**, dans une fente annulaire (26) qui relie l'espace latéral de roue (20) à une chambre en spirale (24) entourant la roue mobile (10), sont formés des moyens (40, 46) destinés au fractionnement de matières solides.

10. Pompe à eaux usées selon la revendication 9, **caractérisée en ce que** la fente annulaire (26) est formée entre une surface annulaire extérieure (42) sur le pourtour de la roue mobile (10) et une surface périphérique intérieure (44) radialement opposée d'un boîtier hélicoïdal (4) entourant la roue mobile (10).

11. Pompe à eaux usées selon la revendication 10, **caractérisée en ce qu'**au moins un évidement (40) radialement orienté vers l'intérieur est formé dans la surface annulaire (42).

12. Pompe à eaux usées selon la revendication 11, **caractérisée en ce que** sont formés dans la surface annulaire (42) plusieurs évidements (40) radialement orientés vers l'intérieur et qui sont répartis, de préférence de façon régulière, sur la périphérie.

13. Pompe à eaux usées selon l'une des revendications 10 à 12, **caractérisée en ce qu'**est formé dans la surface périphérique intérieure (44) opposée à la surface annulaire (42) un évidement (46) radialement orienté vers l'extérieur.

14. Pompe à eaux usées selon la revendication 13, **caractérisée en ce que** l'évidement (46) est situé dans la surface périphérique intérieure (44) du boîtier hélicoïdal (4), dans la région de l'extrémité périphérique (48) de la chambre en spirale (24) située à l'opposé d'une sortie (50).

15. Pompe à eaux usées selon l'une des revendications 10 à 14, **caractérisée en ce que** l'évidement (44 ; 46) a une section transversale de forme semi-circulaire.
